# EUROPÄISCHE PATENTSCHRIFT

(11) **EP 0 511 577 B1**
(45) Veröffentlichungstag und Bekanntmachung des Hinweises auf die Patenterteilung: **24.06.1998**
(21) Anmeldenummer: 92106818.5
(22) Anmeldetag: 21.04.1992
(51) Int. Cl.: H04B 1/38

(54) **Kompaktes Funkgerät, insbesondere Handfunkgerät, mit versenkbarer oder umklappbarer Stabantenne**
Compact, in particular portable radio transceiver with retractable or collapsible antenna
Radio émetteur-récepteur compact, particulièrement portable, avec un antenne rétractable ou pliable

(30) Priorität: 30.04.1991 DE 4114194
(43) Veröffentlichungstag der Anmeldung: 04.11.1992
(73) Patentinhaber: SIEMENS AKTIENGESELLSCHAFT, 80333 München (DE)
(72) Erfinder: Molière, Thomas, Dipl.-Ing., D-8000 München 40 (DE)

(56) Entgegenhaltungen:
- GB-A- 2 175 748
- US-A- 3 087 117
- US-A- 4 121 218
- US-A- 4 868 576
- US-A- 4 890 114

## Beschreibung

Die Erfindung betrifft ein Funkgerät der im Oberbegriff des Patentanspruchs 1 beschriebenen Art.

Aus Gründen der Raumersparnis und um eine Beschädigungsgefahr zu vermeiden, sind die Stabantennen von kompakten Funkgeräten in der Regel versenkbar oder einklappbar. Falls in diesem Zustand das Gerät betriebsbereit bleiben soll (Stand by-Betrieb) muß neben der Stabantenne (Hauptantenne) eine in dem Gerät integrierte Antenne (Hilfsantenne) vorgesehen sein, da die versenkte oder umgeklappte Hauptantenne elektrisch stark verstimmt und zumindest teilweise abgeschirmt und damit unbrauchbar ist. Bekannte Lösungen mit integrierter Antenne haben den Nachteil, daß letztere die Funktion der Hauptantenne stört, indem sie ihr Energie entzieht. Umgekehrt stört die Hauptantenne die integrierte Hilfsantenne in ihrer Funktion, wenn sie versenkt wird. Ein weiterer Nachteil besteht darin, daß die integrierte Hilfsantenne ein nicht unerhebliches Einbauvolumen benötigt.

Zur Beseitigung dieser Nachteile ist es vorstellbar, die versenkbare Stabantenne so anzuordnen, daß ihre Funktion in versenktem oder umgeklapptem Zustand zumindest teilweise erhalten bleibt, indem man dafür Sorge trägt, daß sie sich in versenktem oder umgeklapptem Zustand nicht in der Nähe elektrisch leitender Strukturen befindet. Eine solche Lösung benötigt jedoch zusätzlichen Einbauraum und ist deshalb für kompakte Funkgeräte, insbesondere für Handfunkgeräte, wenig geeignet.

Es ist bekannt, die integrierte Antenne (Hilfsantenne) so auszubilden und anzuordnen, daß eine Polarisationsentkopplung gegenüber der Hauptantenne gegeben ist. Diese Lösung hat allerdings den Nachteil, daß die Strahlung der integrierten Antenne das Funkgerät störend beeinflussen kann.

Aus der US-A-4 121 218 ist eine einstellbare Antennenanordnung für ein tragbares Funkgerät bekannt mit einem ausziehbaren Halbwellen-Dipol, der kapazitiv gekoppelt ist mit einer gewendelten Antenne (Helix), wobei die Helix endgespeist ist. Der Dipol kann dabei benachbart oder collinear mit der Achse der Helix-Antenne angeordnet sein. Der obere Teil der Stabantenne besteht aus Isolierstoff, so daß bei versenkter Stabantenne die Helix nicht gestört wird.

Die US-A-4 868 576 beschreibt eine ausziehbare Antenne für ein tragbares Zellulartelefon, wobei die Antenne einen Viertelwellenlängen-Grundstrahler und eine gewendelte Spule umfaßt, die kapazitiv an einen ausziehbaren Halbwellenlängen-Strahler gekoppelt ist. Der ausziehbare Halbwellenlängen-Strahler enthält eine in Plastik eingebettete Metallspule; der Grundstrahler beinhaltet eine gewundende Übertragungsleitung auf einem flexiblen Schaltungsboard. Die gewendelte Spule und der Grundstrahler sind über eine Übertragungsleitung an einen Duplexer angeschlossen.

Ferner ist durch die US-A-43 087 117 ein tragbares Sendegerät mit selektiven Antennenelementen bekannt. Dieses Funkgerät kleiner Abmessungen ist mit einer normalerweise benutzten eingebauten Antenne und einer ausziehbaren Antenne für einen größeren Funkbereich versehen, die bei ausgezogener Antenne automatisch angeschaltet wird.

Der Erfindung liegt die Aufgabe zugrunde, die vorangehend aufgeführten Nachteile zu beseitigen und ein kompaktes Funkgerät mit integrierter Hilfsantenne zu schaffen, die bei versenkter oder umgeklappter Stabantenne einen Stand-by-Betrieb ermöglicht, wobei die gegenseitige störende Beeinflussung von Hilfsantenne und Stabantenne so klein wie möglich sein soll.

Die Lösung dieser Aufgabe ergibt sich aus Patentanspruch 1.

Vorteilhafte Weiterbildungen und Alternativen der Erfindung sind in den Unteransprüchen angegeben, auf die hiermit zur Verkürzung der Beschreibung ausdrücklich verwiesen wird.

Im folgenden sei die Erfindung anhand der Zeichnungen näher erläutert:
- Figur 1: zeigt in schematischer Darstellung Einzelheiten eines Handfunkgerätes gemäß der Erfindung, wobei die als Hauptantenne fungierende Stabantenne versenkt ist,
- Figur 2: zeigt das Gerät von Figur 1, wobei die Stabantenne jedoch herausgezogen ist.

Das in Figur 1 und 2 dargestellte Handfunkgerät, das insgesamt mit 1 bezeichnet ist, besitzt eine als Hauptantenne fungierende Stabantenne 2, an deren Fuß sich ein Einspeisungsteil 3 befindet. Der obere Endbereich der Antenne 2 besteht aus einem Isolierstoffteil 4. Die Antenne 2 kann mit ihrem Einspeisungsteil 3 in einem in dem Handfunkgerät 1 vorgesehenen Aufnahmeraum 5 versenkt werden. Dieser Aufnahmeraum 5 mündet mit seinem oberen Endbereich in einem konischen Gehäuseansatz 6, der aus Kunststoff besteht. Dieser konische Ansatz 6 ist hohl, so daß das Einspeisungsteil 3 der Antenne 2 in ihm aufgenommen ist, wenn die Antenne 2 ganz herausgezogen ist. In dem Material des Ansatzes 6 ist eine integrierte Hilfsantenne 7 eingebettet, die in Wendel- oder Mäanderform ausgeführt und mechanisch und elektrisch (z. B. durch Ausführung als Halbwellenstrahler) vom Funkgerät entkoppelt ist. Der Einspeisepunkt der integrierten Antenne 7 ist mit 8 bezeichnet.

Wenn die Stabantenne 2 in das Gerät eingeschoben wird, wird die Verbindung zwischen ihrem Einspeisungsteil 3 und ihrem mit 9 bezeichneten Einspeisepunkt unterbrochen. Gleichzeitig wird das Gerät auf die integrierte Antenne 7 umgeschaltet. Die intergrierte Antenne 7 wird durch die eingeschobene Stabantenne 2 nicht gestört, da deren oberer Endbereich 4 aus Isolierwerkstoff besteht.

Umgekehrt wird bei herausgezogener Hauptantenne 2 die integrierte Antenne 7 durch die räumliche Nähe des Antennenstrahlers oder -fußpunkts so verstimmt, daß sie keinen störenden Einfluß ausüben kann.

## Patentansprüche

1. Kompaktes Funkgerät, insbesondere Handfunkgerät, mit einer als Hauptantenne (2; 2') fungierenden versenkbaren oder umklappbaren Stabantenne und einer integrierten Hilfsantenne (7; 7'), die bei versenkter oder umgeklappter Hauptantenne zumindest eine eingeschränkte Funktion des Geräts ermöglicht,
**dadurch gekennzeichnet,**
daß derjenige Teil des in dem Gehäuse des Geräts (1; 1') vorgesehenen Aufnahmeraums (5) zur Aufnahme der versenkten oder umgeklappten Hauptantenne (2, 2'), in welchem sich der Fußpunkt der Hauptantenne in deren ausgezogenem bzw. herausgeklapptem Zustand befindet, innerhalb eines die benachbarten Teile des Gehäuses des Funkgeräts überragenden Gehäuseansatzes (6) aus Isolierwerkstoff liegt,
daß die als wendel- oder mäanderförmige Leiterstruktur ausgebildete integrierte Antenne (7; 7') in diesem Gehäuseansatz (6) angeordnet ist,
daß derjenige Teil (4) der Stabantenne (2; 2'), der sich bei versenkter bzw. eingeklappter Stabantenne in dem genannten Gehäuseansatz (6) befindet, aus Isolierwerkstoff besteht,
daß am unteren Ende der Stabantenne (2) ein Einspeisungsteil (3) angeordnet ist, das bei ausgezogener Stabantenne (2) mit einem in dem oberen Endbereich des genannten Aufnahmeraums (5) vorgesehenen Einspeisepunkt (9) in Kontakt tritt, und
daß das Einspeisungsteil (3) der Stabantenne (2) bei ausgezogener Stabantenne (2) den Innenraum des genannten Gehäuseansatzes (6) im wesentlichen ausfüllt, so daß die an diesem angebrachte integrierte Antenne (7) derart verstimmt ist, daß sie keinen störenden Einfluß ausüben kann.

2. Gerät nach Anspruch 1,
**dadurch gekennzeichnet,**
daß die integrierte Antenne in dem Material des Gehäuseansatzes (6) eingebettet ist.

## Claims

1. Compact radio transceiver, in particular a hand held radio transceiver having a rod antenna which functions as a main antenna (2; 2') and can be retracted or folded over, and an integrated auxiliary antenna (7; 7') which permits at least restricted functioning of the transceiver when the main antenna is retracted or folded over, characterized in that that part of the receptacle space (5), provided in the casing of the transceiver (1; 1'), for receiving the retracted or folded-over main antenna (2, 2') in which, in the extended or folded-out state of the main antenna its base is located within a casing projection (6) which is made of insulating material and which projects beyond the adjacent parts of the casing of the radio transceiver, in that the integrated antenna (7; 7') which is designed as a helical or meandering conductor structure is arranged in this casing projection (6), in that that part (4) of the rod antenna (2; 2') which is located in the aforesaid casing projection (6) when the rod antenna is retracted or folded in is composed of insulating material, in that a feeding-in component (3), which, when the rod antenna (2) is extended, enters into contact with a feeding-in point (9) provided in the upper end region of the aforesaid receptacle space (5), is arranged at the lower end of the rod antenna (2), and in that, when the rod antenna (2) is extended, the feeding-in component (3) of the rod antenna (2) essentially fills the inner space of the aforesaid casing projection (6) so that the integrated antenna (7) which is attached to said casing projection (6) is detuned in such a way that it cannot exert any interfering influence.

2. Transceiver according to Claim 1, characterized in that the integrated antenna is embedded in the material of the casing projection (6).

## Revendications

1. Matériel de radiocommunication peu encombrant, notamment matériel de radiocommunication portatif, comportant une antenne tige servant d'antenne (2;2') principale et pouvant être escamotée ou rabattue et une antenne (7;7'), auxiliaire intégrée, qui, lorsque l'antenne principale est escamotée ou rabattue, permet au moins un fonctionnement restreint du matériel, caractérisé en ce que la partie de la cavité (5) de réception prévue dans le boîtier de l'appareil (1;1') pour recevoir l'antenne (2;2') principale escamotée ou rabattue, dans laquelle se trouve la base de l'antenne principale lorsque cette antenne est escamotée ou rabattue, est à l'intérieur d'un prolongement (6) du boîtier qui est en matériau isolant et qui dépasse des parties du boîtier du matériel de radiocommunication,
en ce que l'antenne (7;7') intégrée, réalisée en structure conductrice hélicoïdale ou de forme sinueuse, est montée dans ce prolongement (6) du boîtier,
en ce que la partie (4) de l'antenne (2;2') tige qui se trouve dans ledit prolongement (6) de boîtier lorsque l'antenne tige est escamotée ou rabattue est en un matériau isolant,
en ce qu'il est monté à l'extrémité inférieure de l'antenne (2) tige une partie (3) d'alimentation qui, lorsque l'antenne (2) tige est sortie, vient en contact avec un point (9) d'alimentation prévu dans la zone supérieure d'extrémité de la cavité de réception mentionné et
en ce que la partie (3) d'alimentation de l'antenne (2) tige remplie sensiblement l'intérieur dudit prolongement (6) de boîtier lorsque l'antenne (2) tige est sortie, si bien que l'antenne (7) intégrée montée sur ce prolongement est désaccordée de telle manière qu'elle ne peut pas exercer d'influence parasite.

2. Matériel suivant la revendication 1, caractérisé en ce que l'antenne intégrée est enrobée dans le matériau du prolongement (6) de boîtier.
